# EUROPÄISCHE PATENTSCHRIFT

(11) **EP 1 926 119 B1**
(45) Veröffentlichungstag und Bekanntmachung des Hinweises auf die Patenterteilung: **16.09.2009**
(21) Anmeldenummer: 07120992.8
(22) Anmeldetag: 19.11.2007
(51) Int. Cl.: H01H 71/74

(54) **Leitungsschutzschalter**
Automatic cut-out
Disjoncteur de protection

(30) Priorität: 23.11.2006 DE 102006055382
(43) Veröffentlichungstag der Anmeldung: 28.05.2008
(73) Patentinhaber: SIEMENS AKTIENGESELLSCHAFT, 80333 München (DE)
(72) Erfinder: Albrecht, Christian, 93177 Altenthann (DE); Eckert, Gunther, 93142 Maxhütte-Haidhof (DE); Hoffmann, Christian, 93057 Regensburg (DE); Weber, Christoph, 84061 Ergoldsbach (DE)

(56) Entgegenhaltungen:
- EP-A- 1 544 886
- US-A- 5 381 120

## Beschreibung

Die Erfindung betrifft einen Leitungsschutzschalter.

Ein Leitungsschutzschalter weist ein Kurzschlussauslösesystem und ein Überlastauslösesystem auf. Das Kurzschlussauslösesystem unterbricht den Stromfluss zwischen einem ersten Anschluss des Leitungsschutzschalters und einem zweiten Anschluss des Leitungsschutzschalters, also den Stromfluss durch den Leitungsschutzschalter, wenn dieser Strom extrem hoch ist, also ein Kurzschlussstrom ist. Übliche Kurzschlussauslösesysteme sind magnetische Auslösesysteme. Das Überlastauslösesystem unterbricht den Stromfluss durch den Leitungsschutzschalter, wenn der fließende Strom beständig etwas zu hoch ist, also dauerhaft einen Grenzwert überschreitet. Das Überlastauslösesystem umfasst typischerweise ein Bimetallelement, das auf ein Schaltschloss einwirkt.

Vorliegend geht es um die Problematik der so genannten Selektivität. Sind mehrere Leitungsschutzschalter hintereinander geschaltet, so soll das Prinzip gelten, dass der jeweils dem Verbraucher am nächsten liegende Leitungsschutzschalter derjenige ist, der bei einem Kurzschluss abschaltet. Zwar ist es grundsätzlich möglich, für den vorgeordneten Leitungsschutzschalter und den nachgeordneten Leitungsschutzschalter zwei völlig unterschiedliche Bautypen vorzusehen, bevorzugt wird jedoch der Weg verfolgt, den Leitungsschutzschalter anpassbar zu machen. So offenbart die DE 103 59 985 A1 eine Schutzschaltvorrichtung mit einstellbarer Charakteristik: In einem Leitungsschutzschalter ist die Auslösestromgrenze des magnetischen Auslösesystems variabel. Es werden entweder mehrere Magnetsysteme bereitgestellt, eine Wicklung mit mehreren Abgriffen, das Eisensystem an der Wicklung ist variabel, oder auch eine Federkraft, welche auf einen Magnetanker des magnetischen Systems wirkt, ist variabel.

Das Dokument US 5381120 offenbart ein Gerät nach dem Oberbegriff des Anspruchs 1.

Es ist Aufgabe der vorliegenden Erfindung, einen sowohl vorgeordnet als auch nachgeordnet einsetzbaren Leitungsschutzschalter bereitzustellen, der eine besonders einfache Bauweise hat.

Die Aufgabe wird dadurch gelöst, dass das Kurzschlussauslösesystem abschaltbar ist, so dass der Stromfluss nur noch durch das Überlastauslösesystem unterbrechbar ist. Die Erfindung wählt somit eine besonders radikale Lösung: Anstatt wie bisher für den vorgeordneten Leitungsschutzschalter die Auslösestromgrenze für das Kurzschlussauslösesystem im Vergleich zu einem nachgeordneten Leitungsschutzschalter zu erhöhen, wird nun die Kurzschlussauslösung vollständig dem nachgeordneten Leitungsschutzschalter überlassen, und der vorgeordnete Leitungsschutzschalter unterbricht den Kurzschlussstrom nur noch über sein Bimetall. Naturgemäß geht diese radikale Lösung mit einer besonders einfachen Bauweise einher.

Beim üblichen Fall, dass das Kurzschlussauslösesystem ein magnetisches Auslösesystem ist, nämlich einen Anker mit einem Stößel umfasst, der durch eine Spule bewegbar ist, um mit dem Stößel auf ein bewegliches Kontaktelement und/oder eine Klinke eines Schaltschlosses einzuwirken, kann als einfache Maßnahme vorgesehen sein, dass der Anker eine Aussparung aufweist. Das Abschalten erfolgt über einen Riegel, der dann in die Aussparung eingreift.

Es kann alternativ vorgesehen sein, dass der Riegel jede Bewegung des Ankers bei seinem Eingreifen in die Aussparung unterdrückt, was mit einer besonderen Stabilität des Systems einhergeht, es kann aber auch als kostengünstige Lösung vorgesehen sein, dass der Riegel durch sein Eingreifen in die Aussparung eine nur noch eingeschränkte Bewegung des Ankers zulässt, die aber nicht ausreicht, dass der Riegel auf das bewegliche Kontaktelement und/oder die Klinke einwirkt oder nur den Kontakt öffnet, aber nicht auslöst. Letzteres hat den Vorteil, dass der Kurzschlussstrom begrenzt wird.

Besonders einfach wird die Lösung, wenn der Riegel direkt durch eine Bedienperson bewegbar ist, z. B. an der Außenseite des Leitungsschutzschalters wie ein Knopf heraussteht und lediglich eingeschoben werden muss.

Nachfolgend wird eine bevorzugte Ausführungsform der Erfindung unter Bezug auf die Zeichnung beschrieben, welche schematisch das Kurzschlussauslösesystem eines erfindungsgemäßen Leitungsschutzschalters veranschaulicht.

In einem Leitungsschutzschalter wird ein Stromkreis dadurch geschlossen oder geöffnet, dass ein bewegliches Kontaktelement 10, durch das der Strom fließen kann, gegen ein unbewegliches Kontaktelement 12 gedrückt wird oder gerade umgekehrt von ihm wegbewegt wird. Das bewegliche Kontaktelement 10 trägt häufig auch den Namen "Bewegkontakt" und das unbewegliche Kontaktelement 12 den Namen "Festkontakt". Zum Überlastauslösesystem gehört ein in der FIG nicht gezeigtes Bimetallelement, das auf ein Schaltschloss einwirkt, von dem in der FIG lediglich eine Klinke 14 dargestellt ist. Über das Schaltschloss 14 wird das bewegliche Kontaktelement 10 von dem unbeweglichen Kontaktelement 12 wegbewegt.

Das in der FIG dargestellte Kurzschlussauslösesystem umfasst eine im Strompfad angeordnete Spule 16, in der ein beweglicher Anker 18 angeordnet ist, an dem ein Stößel 20 ausgebildet ist. Bei einem Kurzschlussstrom wird das von der Spule 16 erzeugte Magnetfeld so hoch, dass der Anker 18 gegen die Kraft einer Feder 22 bewegt wird (in der FIG nach rechts) und sowohl die Klinke 14 des Schaltschlosses auslöst als auch das bewegliche Kontaktelement 10 von dem unbeweglichen Kontaktelement 12 wegstößt.

Es ist nun erfindungsgemäß vorgesehen, dass das Kurzschlussauslösesystem als Ganzes völlig abschaltbar ist. Hierzu weist der Anker 18 eine Aussparung 24 auf. Der Leitungsschutzschalter umfasst ferner einen Riegel 26 (auch als Schieber bezeichenbar), der mit einem Ende passgenau in die Aussparung 24 hineinschiebbar ist oder auch umgekehrt wieder herausschiebbar ist (siehe Doppelpfeil 28). Wird der Riegel 26 in die Aussparung 24 hineingeschoben, blockiert der Riegel 26 den Anker 18, der Anker 18 kann auch bei einem durch die Spule 16 fließenden Kurzschlussstrom nicht oder nur gering bewegt werden und betätigt weder die Klinke 14, noch schlägt er das bewegliche Kontaktelement 10 weg. Durch das einfache Einschieben des Riegels 26 ist somit das gesamte Kurzschlussauslösesystem abschaltbar.

Es versteht sich von selbst, dass das Abschalten des Kurzschlussauslösesystems nur dann sinnvoll ist, wenn ein weiterer Leitungsschutzschalter nachgeordnet geschaltet ist, dessen Kurzschlussauslösesystem nicht abgeschaltet ist.

Um zu vermeiden, dass versehentlich der Riegel 26 betätigt wird, ist es denkbar, eine elektronische Überwachung bereitzustellen, z. B. mithilfe von Sensoren, welche erfassen, ob ein weiterer Leitungsschutzschalter nachgeordnet geschaltet ist.

## Patentansprüche

1. Leitungsschutzschalter,
mit einem Kurzschlussauslösesystem, das bei einem durch den Leitungsschutzschalter fließenden Kurzschluss den Stromfluss unterbricht, und
mit einem Überlastauslösesystem, das bei dauerhaftem Überschreiten eines Grenzwerts durch einen durch den Leitungsschutzschalter fließenden Strom den Stromfluss unterbricht,
**dadurch gekennzeichnet, dass**
das Kurzschlussauslösesystem abschaltbar ist, so dass der Stromfluss nur noch durch das Überlastauslösesystem unterbrechbar ist.

2. Leitungsschutzschalter nach Anspruch 1, bei dem das Kurzschlussauslösesystem einen Anker (18) mit einem Stößel (20) umfasst, der durch eine Spule (16) bewegbar ist, um mit dem Stößel (20) auf ein bewegliches Kontaktelement (10) und/oder eine Klinke (14) eines Schaltschlosses einzuwirken,
**dadurch gekennzeichnet, dass**
der Anker (18) eine Aussparung (24) aufweist, in die zum Abschalten des Kurzschlussauslösesystems ein Riegel (26) eingreift.

3. Leitungsschutzschalter nach Anspruch 2,
**dadurch gekennzeichnet, dass**
der Riegel (26) jede Bewegung des Ankers (18) bei seinem Eingreifen in die Aussparung unterdrückt.

4. Leitungsschutzschalter nach Anspruch 2,
**dadurch gekennzeichnet, dass**
der Riegel (26) durch sein Eingreifen in die Aussparung (24) eine nur noch eingeschränkte Bewegung des Ankers (18) zulässt, die aber nicht ausreicht, dass der Riegel (26) auf das bewegliche Kontaktelement (10) und/oder die Klinke (14) einwirkt oder die das bewegliche Kontaktelement (1.0) zwar abhebt, aber keine Auslösung bewirkt.

5. Leitungsschutzschalter nach einem der Ansprüche 2 bis 4,
**dadurch gekennzeichnet, dass**
der Riegel (26) direkt durch eine Bedienperson bewegbar ist.

## Claims

1. Automatic cutout,
with a short-circuit tripping system which interrupts the flow of current when a short circuit is flowing through the automatic cutout, and
with an overload tripping system which interrupts the flow of current when a threshold value is exceeded over a long period by a current flowing through the automatic cutout,
**characterised in that**
the short circuit tripping system is able to be deactivated so that the flow of current is only able to be interrupted by the overload tripping system.

2. Automatic cutout according to claim 1, in which the short-circuit tripping system comprises an armature (18) with a plunger (20) able to be moved by a coil (16), in order to act with the plunger (20) on a movable contact element (10) and/or a ratchet (14) of a switch lock,
**characterised in that**
the armature (18) has a recess (24) into which a bolt (26) engages to deactivate the short-circuit tripping system (26).

3. Automatic cutout according to claim 2,
**characterised in that**
the bolt (26) prevents any movement of the armature (18) once it engages into the recess.

4. Automatic cutout according to claim 2,
**characterised in that**
the engagement of the bolt (26) into the recess (24) only permits a restricted movement of the armature (18), which is not sufficient for the bolt (26) to act on the movable contact element (10) and/or the ratchet (14) or which lifts the movable contact element (10) but does not cause the device to trip.

5. Automatic cutout according to one of claims 2 to 4,
**characterised in that**
The bolt (26) is able to be moved directly by an operator.

## Revendications

1. Disjoncteur de protection, comprenant un système de déclenchement en cas de court-circuit, qui interrompt le flux de courant dans le cas d'un court-circuit traversant le disjoncteur de protection, et un système de déclenchement en cas de surcharge, qui interrompt le flux de courant en cas de dépassement permanent d'une valeur limite par un courant traversant le disjoncteur de protection, **caractérisé en ce que** le système de déclenchement en cas de court-circuit est déconnectable, de sorte que le flux de courant ne peut être interrompu que par le système de déclenchement en cas de surcharge.

2. Disjoncteur de protection selon la revendication 1, sur lequel le système de déclenchement en cas de court-circuit comprend un induit (18) avec un coulisseau (20), qui peut être déplacé par une bobine (16), afin d'agir avec le coulisseau (20) sur un élément de contact (10) mobile et/ou un cliquet (14) d'un verrouillage de connexion, **caractérisé en ce que** l'induit (18) présente un évidement (24), dans lequel s'engage un verrou (26) pour la déconnexion du système de déclenchement en cas de court-circuit.

3. Disjoncteur de protection selon la revendication 2, **caractérisé en ce que** le verrou (26) supprime tout déplacement de l'induit (18) lors de son engagement dans l'évidement.

4. Disjoncteur de protection selon la revendication 2,
**caractérisé en ce que** le verrou (26) autorise par son engagement dans l'évidement (24) un déplacement seulement limité de l'induit (18), qui ne suffit cependant pas pour que le verrou (26) agisse sur l'élément de contact (10) mobile et/ou le cliquet (14) ou soulève certes l'élément de contact (10) mobile, mais n'entraîne pas de déclenchement.

5. Disjoncteur de protection selon l'une quelconque des revendications 2 à 4, **caractérisé en ce que** le verrou (26) peut être déplacé directement par une personne de service.
